# EUROPÄISCHE PATENTSCHRIFT

(11) **EP 1 250 506 B1**
(45) Veröffentlichungstag und Bekanntmachung des Hinweises auf die Patenterteilung: **14.09.2005**
(21) Anmeldenummer: 00906153.2
(22) Anmeldetag: 13.01.2000
(51) Int. Cl.: E05B 49/00, G07C 9/00

(54) **VORRICHTUNG UND VERFAHREN FÜR EINE BERECHTIGUNGSABFRAGE IN EINEM KRAFTFAHRZEUG**
DEVICE AND METHOD FOR REQUESTING AUTHORIZATION IN A MOTOR VEHICLE
PROCEDE ET DISPOSITIF DE DEMANDE D'AUTORISATION DANS UNE AUTOMOBILE

(43) Veröffentlichungstag der Anmeldung: 23.10.2002
(73) Patentinhaber: ROBERT BOSCH GMBH, 70442 Stuttgart (DE)
(72) Erfinder: SCHENK, Joachim, D-38536 Meinersen-Ohof (DE); FAUST, Arno, D-72131 Ofterdingen (DE)
(86) Internationale Anmeldenummer: PCT/DE2000/000104
(87) Internationale Veröffentlichungsnummer: WO 2001/051743

(56) Entgegenhaltungen:
- EP-A- 0 805 247
- EP-A- 0 871 148
- EP-A- 0 924 123
- WO-A-93/18486
- WO-A-97/04375
- DE-A- 19 900 032
- DE-C- 19 811 872
- PATENT ABSTRACTS OF JAPAN vol. 013, no. 565 (M-907), 14. Dezember 1989 (1989-12-14) & JP 01 235783 A (OMRON TATEISI ELECTRON CO), 20. September 1989 (1989-09-20)

## Beschreibung

### Stand der Technik

Die Erfindung geht aus von einer Vorrichtung und einem Verfahren für eine Berechtigungsabfrage in einem Kraftfahrzeug nach der Gattung des unabhängigen Anspruchs. Aus DE 296 07080 U1 ist bereits ein Fingerabdruckschalter bekannt. Der Fingerabdruckschalter kann in technische Geräte, wie Autoradios, PC-Anlagen, Funktelefone, Geldautomaten, elektrische Zugangssysteme eingebaut werden, die einen Zugangsschutz erfordern. In einem internen Speicher sind Fingerabdruckmuster, die einen berechtigten Benutzer identifizieren, hinterlegt. Abhängig von dem Vergleich eines erfaßten Fingerabdrucks mit einem hinterlegten wird das jeweilige Gerät freigegeben.

Aus der DE 198 11 872 C1 ist ein Zündanlassschalter für ein Kraftfahrzeug bekannt, der in mehrere Schaltpositionen geschaltet wird, um die Zündung und damit den Verbrennungsmotor des Kraftfahrzeugs ein- oder auszuschalten. Der Zündanlassschalter kann als Tastschalter oder Wipptaster ausgeführt sein. Er weist eine Betätigungsfläche auf, auf oder in der ein biometrischer Sensor angeordnet ist, der beim manuellen Betätigen des Zündanlassschalters biometrische Mekmale eines Benutzers erfasst, diese aufbereitet sowie mit gespeicherten Berechtigungsdaten vergleicht und bei zumindest weitgehender Übereinstimmung weitere durch das Betätigen gewünschte Schaltfunktionen ausführt. Weiterhin kann der Zündanlassschalter auch eine mechanische Verriegelung aufweisen, durch die ein Weiterschalten des Zündschalters von einer in die nächste Schaltposition nur darin möglich ist, wenn die erfassten, biometrischen Merkmale als berechtigt erkannt sind.

Schließlich zeigt die EP 0 924 123 A2 eine Zugangsberechtigungs- und Startvorrichtung für ein Kraftfahrzeug, die einen außenliegenden und einen innenliegenden Fingerabdrucksensor umfasst. Neben der Möglichkeit, das Kraftfahrzeug im Falle eines mit Hilfe des innenliegenden Fingarabdrucksensors erkannten Fingerabdrucks zu starten, kann das Kraftfahrzeug anhand des außenliegenden Fingerabdrucksensors geöffnet werden. Darüber hinaus ist es möglich, verschiedene Teilsysteme des Kraftfahrzeugs, wie Sitze, Spiegel, Lenkrad, Klimaanlage, Airbag, Telefon, Radio oder Bordcomputer in Abhängigkeit von dem erkannten Fingerabdruck zu steuern.

### Vorteile der Erfindung

Die erfindungsgemäße Vorrichtung für eine Berechtigungsabfrage in einem Kraftfahrzeug umfaßt einen Fingerabdrucksensor, der einen Fingerabdruck eines Benutzers zum Zweck einer Berechtigungsabfrage erfaßt, wobei der Fingerabdrucksensor in einem gegenüber einer Führung bewegbaren Startknopf integriert ist. Die Erfindungsgemäße Vorrichtung Zeichnet sich dadurch aus, dass eine Verriegelung den Startknopf in einer ersten Position an einer Bewegung in der Weise hindert, dass das erste Schaltmittel nicht betätigbar ist, und dass über die Verriegelung ein zweites Schaltmittel betätigbar ist. Das Bedienelement integriert zwei Funktionen. Der Fingerabdrucksensor erfaßt zum Zweck einer Berechtigungsabfrage den Fingerabdruck des Benutzers. Zugleich kann der Benutzer durch Betätigen des Startknopfes eine hinterlegte Funktion wie beispielsweise das Starten des Kraftfahrzeugs auslösen. Die Auslösung der Funktion wird nur dann zugelassen, wenn das Fingerabdrucksignal des Fingerabdrucksensors auf einen berechtigten Benutzer schließen läßt. Dadurch läßt sich die Sicherheit gegen unbefugte Funktionsauslösung erhöhen. Zum anderen lassen sich in einem Bedienelement zwei Funktionen - Bedienfunktion und Sicherheitsfunktion - integrieren.

Eine zweckmäßige Weiterbildung sieht in dem Startknopf eine Aussparung vor zur Aufnahme der gegenüber dem Startschalter verschiebbaren Verriegelung. In dem Startknopf können nun weitere Funktionen integriert werden. Durch Drücken der Verriegelung kann der Benutzer als weitere Funktion beispielsweise "Zündung Ein" in Verbindung mit dem zweiten Schaltmittel aktivieren.

Möchte der Benutzer nun über das erste Schaltmittel beispielsweise einen Motorstartbefehl auslösen, muß er zuerst die Verriegelung eindrücken - hierbei wird bereits die Zündung eingeschaltet - und anschließend den Startknopf eindrücken. Diese mechanische Verriegelung in Verbindung mit der Auslösung der genannten Funktionen bildet die bekannte Startsequenz mit einem konventionellen Zündschlüssel nach. Darüber hinaus erhöht der Fingerabdrucksensor die Sicherheit gegen unberechtigte Benutzung des Kraftfahrzeugs.

In einer vorteilhaften Ausgestaltung wird ein von dem Fingerabdrucksensor erzeugtes Fingerabdrucksignal ausgewertet für eine Berechtigungsfreigabe eines Kraftfahrzeugs und/oder für eine Aktivierung personenspezifischer Einstellungen. Benutzerindividuelle Einstellpositionen von Sitz, Spiegel, Radio usw. können dank der individuellen Zuordnung über das Fingerabdrucksignal aktiviert werden. Vorteilhafterweise können die Signale von erstem und zweitem Schaltmittel für eine Aktivierung/Deaktivierung von Motor- und/oder Verriegelungsfunktionen ausgewertet werden. Ein Befehl zur Entriegelung der elektromechanischen Längssäulen-Verriegelung läßt sich ebenfalls generieren.

Zweckmäßige Weiterbildungen ergeben sich aus weiteren Ansprüchen und aus der Beschreibung.

### Zeichnung

Ein Ausführungsbeispiel ist in der Zeichnung dargestellt und in der nachfolgenden Beschreibung näher erläutert. Es zeigen Figur 1a einen Schnitt in der Seitenansicht, Figur 1b eine Draufsicht und Figur 2 ein Blockschaltbild des Ausführungsbeispiels.

### Beschreibung des Ausführungsbeispiels

In einem als zylindrischer Körper ausgeführten Startknopf 12 ist an dem einen Ende einen Fingerabdrucksensor 10 zur Erfassung eines zu identifizierenden Benutzers integriert. An den Fingerabdrucksensor 10 schließt sich eine Aussparung 22 des Startknopfs 12 an, die der Aufnahme einer gegenüber dem Startknopf 12 in radialer Richtung verschiebbaren Verriegelung 20 dient. Die Verriegelung 20 ist mit einer zweiten Feder 26 mit dem Startknopf 12 fixiert. Bei der Betätigung der Verriegelung 20 in radialer Richtung wird ein zweites Schaltmittel 24 geschlossen. Ist die Verriegelung 20 in radialer Richtung betätigt, läßt sich der Startknopf 12 in achsialer Richtung in eine Führung 14 eindrücken. Der Startknopf 12 ist mit der Führung 14 über eine erste Feder 18 verbunden. Bei einer Betätigung des Startknopfes 12 in achsialer Richtung wird ein erstes Schaltmittel 16 geschlossen. Dieser Zustand läßt sich nur erreichen, wenn die Verriegelung 20 in Achsrichtung des Startknopfes 12 eingedrückt wurde. Die Signale des Fingerabdrucksensors 10, des ersten und zweiten Schaltmittels 16, 24 werden von einer Elektronik 17 weiterverarbeitet und die erzeugten Ausgangssignale über einen Stecker 19 an weitere Elemente des Kraftfahrzeugs weitergeleitet.

Figur 1b zeigt die Vorrichtung in der Draufsicht. Der zylinderförmige Startknopf 12 wird von der Führung 14 umschlossen. Zusammen mit der Verriegelung 20 und dem Fingerabdrucksensor 10 läßt sich der Startknopf 12 gegenüber der Führung 14 drehen.

Einer Auswerteeinheit 28 ist ein Fingerabdrucksignal 30 des Fingerabdrucksensors 10 zugeführt. Über das erste Schaltmittel 16 läßt sich ein Startwunschsignal 32 beeinflussen, über das zweite Schaltmittel 24 ein Zündungssignal 34. Die Auswerteeinheit 28 tauscht Signale mit weiteren nicht dargestellten Fahrzeugkomponenten aus.

Nachfolgend wird der Startvorgang des Kraftfahrzeugs beschrieben. Das Bedienelement befindet sich in der in Figur 1a abgebildeten Position. In einem ersten Schritt wird die Verriegelung 20 in Richtung des Mittelpunkts des Startknopfs 12 eingedrückt. Dadurch wird das zweite Schaltmittel 24 geschlossen. Die Elektronik 17 bzw. Auswerteeinheit 28 erkennt einen Flankenwechsel des Zündungssignals 34. Die Elektronik 17 bzw. die Auswerteeinheit 28 erzeugt ein Signal, das die Zündung des Kraftfahrzeugs einschaltet oder ein Vorglühen veranlaßt.

Im eingedrückten Zustand der Verriegelung 20 wird der Startschalter 12 in die Führung 14 eingedrückt. Hierbei erfaßt der Fingerabdrucksensor 10 das Fingerabdrucksignal 30 des Benutzers. Das erste Schaltmittel 16 wird geschlossen, die Elektronik 17 bzw. die Auswerteeinheit 28 erkennt den damit verbundenen Flankenwechsel des Startwunschsignals 32. In einem zweiten Schritt wird überprüft, ob das erfaßte Fingerabdrucksignal 30 mit einem in einem Speicher hinterlegten Referenzfingerabdrucksignal übereinstimmt.
Bei Übereinstimmung wird auf einen berechtigten Benutzer geschlossen.

Bei einem berechtigten Benutzer erzeugt die Elektronik 17 bzw. Auswerteeinheit 28 sowohl einen Motorstartbefehl als auch einen Befehl zur Entriegelung der elektromechanischen Lenksäulenverriegelung. Im Falle eines berechtigten Benutzers wird der Motor des Kraftfahrzeugs gestartet.

Ergibt die Auswertung des Fingerabdrucksignals 30, daß es sich bei dem Benutzer nicht um einen berechtigten Benutzer handelt, d. h. das Fingerabdrucksignal 30 stimmt nicht mit einem im Speicher hinterlegten Referenzfingerabdrucksignal überein, werden sowohl der Motorstartbefehl als auch der Befehl zur Entriegelung der elektromechanischen Lenksäulenverriegelung unterdrückt. Das Kraftfahrzeug läßt sich nicht starten.

Jedem Referenzfingerabdrucksignal sind benutzerindividuelle Einstellparameter zugeordnet. Hierbei handelt es sich beispielsweise um die individuelle Sitzposition, Spiegeleinstellung oder Radioeinstellung. Über die Zuordnung des Fingerabdrucksignals 30 zu dem jeweiligen Referenzfingerabdrucksignal werden diese individuellen Einstellungen durch geeignete Steuerbefehle für die entsprechenden Funktionseinheiten aktiviert.

Der Startknopf 12 arretiert in der gedrückten Position. Diese Arretierung wird durch erneutes Drücken des Startknopfes 12 wieder aufgehoben. Das erste Schaltmittel 16 öffnet sich. Anhand des Flankenwechsels des Startwunschsignals 32 erkennt die Elektronik 17 bzw. die Auswerteeinheit 28, daß der Benutzer das Fahrzeug anhalten will. Der Motorstopbefehl wird jedoch nur dann ausgeführt, wenn sich das Kraftfahrzeug im Stillstand befindet.

Der Startknopf 12 ist gegenüber der Führung 14 drehbar angeordnet, um jedem Fahrer eine individuelle Positionierung und damit einen optimalen Bedienkomfort zu ermöglichen.

## Patentansprüche

1. Vorrichtung für eine Berechtigungsabfrage in einem Kraftfahrzeug, mit einem Fingerabdrucksensor (10), der einen Fingerabdruck eines Benutzers zum Zwecke einer Berechtigungsabfrage erfasst, wobei der Fingerabdrucksensor (10) in einem gegenüber einer Führung (14) bewegbaren Startknopf (12) integriert ist, wobei über den Startknopf (12) ein erstes Schaltmittel (16) betätigbar ist, **dadurch gekennzeichnet, dass** eine Verriegelung (20) in einer ersten Position den Startknopf (12) an einer Bewegung in der Weise hindert, dass das erste Schaltmittel (16) nicht betätigbar ist, und dass über die Verriegelung (20) ein zweites Schaltmittel (24) betätigbar ist.

2. Vorrichtung nach Anspruch 1, **dadurch gekennzeichnet, dass** in dem Startknopf (12) eine Aussparung (22) vorgesehen ist zur Aufnahme der gegenüber dem Startknopf (12) verschiebbaren Verriegelung (20).

3. Vorrichtung nach einem der vorhergehenden Ansprüche, **dadurch gekennzeichnet, dass** der Startknopf (12) in der Führung (14) drehbar gelagert ist.

4. Vorrichtung nach einem der vorhergehenden Ansprüche, **dadurch gekennzeichnet, dass** ein von dem Fingerabdrucksensor (10) erzeugtes Fingerabdrucksignal (30) ausgewertet ist für eine Berechtigungsabfrage des Kraftfahrzeugs und/oder für eine Aktivierung personenspezifischer Einstellungen.

5. Vorrichtung nach einem der vorhergehenden Ansprüche, **dadurch gekennzeichnet, dass** ein in Abhängigkeit von dem ersten Schaltmittel (16) erzeugtes Startwunschsignal (32) ausgewertet ist für eine Aktivierung/Deaktivierung von Motor- und/oder Verriegelungsfunktionen.

6. Vorrichtung nach einem der vorhergehenden Ansprüche, **dadurch gekennzeichnet, dass** ein in Abhängigkeit von dem zweiten Schaltmittel (24) erzeugtes Zündungssignal (34) ausgewertet ist für die Aktivierung/Deaktivierung der Zündung und/oder des Vorglühens des Kraftfahrzeugs.

## Claims

1. Apparatus for an authorization check in a motor vehicle, having a fingerprint sensor (10) which detects a fingerprint from a user for the purpose of an authorization check, the fingerprint sensor (10) being integrated in a starting button (12) which can be moved with respect to a guide (14), and the starting button (12) being able to be used to operate a first switching means (16), **characterized in that** a lock (20) in a first position prevents the starting button (12) from moving such that the first switching means (12) cannot be operated, and **in that** the lock (20) can be used to operate a second switching means (24).

2. Apparatus according to Claim 1, **characterized in that** the starting button (12) contains a cutout (22) for holding the lock (20) which can be displaced with respect to the starting button (12).

3. Apparatus according to one of the preceding claims, **characterized in that** the starting button (12) is mounted rotatably in the guide (14).

4. Apparatus according to one of the preceding claims, **characterized in that** a fingerprint signal (30) produced by the fingerprint sensor (10) is evaluated for an authorization check in the motor vehicle and/or for the purpose of activating person-specific settings.

5. Apparatus according to one of the preceding claims, **characterized in that** a starting request signal (32) produced on the basis of the first switching means (16) is evaluated for the purpose of activating/deactivating engine and/or lock functions.

6. Apparatus according to one of the preceding claims, **characterized in that** an ignition signal (34) produced on the basis of the second switching means (24) is evaluated for the purpose of activating/deactivating the ignition and/or the preheat in the motor vehicle.

## Revendications

1. Dispositif pour une demande d'autorisation dans un véhicule automobile, comprenant un capteur d'empreinte digitale (10) qui détecte une empreinte digitale d'un utilisateur pour l'exécution d'une demande d'autorisation, le capteur d'empreinte digitale (10) étant intégré dans un bouton de démarrage (12) mobile par rapport à un guide (14), et dans lequel un premier moyen de commutation (16) peut être actionné au moyen du bouton de démarrage (12),
**caractérisé en ce que**
dans une première position, un verrouillage (20) empêche le bouton de démarrage de se déplacer, de sorte que le premier moyen de commutation (16) ne peut pas être actionné, et un second moyen de commutation (24) peut être actionné au moyen du verrouillage (20).

2. Dispositif selon la revendication 1,
**caractérisé en ce que**
dans le bouton de démarrage (12), une cavité (22) est prévue pour recevoir le verrouillage (20), lequel peut coulisser par rapport au bouton de démarrage (12).

3. Dispositif selon une des revendications précédentes,
**caractérisé en ce que**
le bouton de démarrage (12) est monté mobile en rotation dans le guide (14).

4. Dispositif selon une des revendications précédentes,
**caractérisé en ce qu'**
un signal d'empreinte digitale (30) produit par le capteur d'empreinte digitale (10) est analysé pour une demande d'autorisation du véhicule automobile et/ou pour une activation de réglages particuliers à une personne.

5. Dispositif selon une des revendications précédentes,
**caractérisé en ce qu'**
un signal de souhait de démarrage (32) produit en fonction du premier moyen de commutation (16) est analysé pour une activation ou désactivation de fonctions du moteur et/ ou du verrouillage.

6. Dispositif selon une des revendications précédentes,
**caractérisé en ce qu'**
un signal d'allumage (34) produit en fonction du second moyen de commutation (24) est analysé pour l'activation ou la désactivation de l'allumage et/ou du préchauffage du véhicule automobile.
